# EUROPÄISCHE PATENTSCHRIFT

(11) **EP 2 434 080 B1**
(45) Veröffentlichungstag und Bekanntmachung des Hinweises auf die Patenterteilung: **04.11.2015**
(21) Anmeldenummer: 11007125.5
(22) Anmeldetag: 02.09.2011
(51) Int. Cl.: E05F 3/10, E05F 3/22

(54) **Asymetrische Achsklemmung**
Asymmetrical axle clamp
Serrage d'axe asymétrique

(30) Priorität: 28.09.2010 DE 102010037810
(43) Veröffentlichungstag der Anmeldung: 28.03.2012
(73) Patentinhaber: DORMA Deutschland GmbH, 58256 Ennepetal (DE)
(72) Erfinder: Meulenbeld, Jan, 58339 Breckerfeld (DE)
(74) Vertreter: Balder IP Law, S.L.

(56) Entgegenhaltungen:
- FR-A5- 2 198 528
- US-A- 1 921 314

## Beschreibung

Die vorliegende Erfindung betrifft eine Welle eines Türschließers, aufweisend wenigstens ein Wellenende, das zum formschlüssigen Eingriff in ein Hebelauge eines Hebels des Türschließers ausgebildet ist, wobei das wenigstens eine Wellenende ein Vierkantprofil aufweist. Ferner betrifft die Erfindung einen Hebel eines Türschließers, aufweisend ein Hebelauge zur formschlüssigen Aufnahme eines als Vierkantprofil ausgebildeten Wellenendes einer Welle des Türschließers, sowie einen Türschließer, aufweisend wenigstens eine Welle mit einem als Vierkantprofil ausgebildeten Wellenende und wenigstens einen Hebel, der mit diesem Wellenende in Wirkverbindung steht.

Bei der Kraftübertragung von einer Welle auf einen daran befestigten Hebel ist eine feste, insbesondere formschlüssige, Befestigung des Hebels an der Welle sicherzustellen. Ein zu großer Bewegungsspielraum des Hebels, der in einem Hebelauge, das als Vertiefung oder Öffnung im Hebel ausgestaltet sein kann, einen zapfenartigen Teil der Welle aufnehmen kann, führt zu einem möglichen Kraftverlust durch Taumelbewegungen des Hebels, im Extremfall auch zu einem Versagen der Vorrichtung, wenn ein Lösen der Verbindung oder ein Verkeilen des Hebelauges und des zapfenartig ausgestalteten Wellenendes erfolgt. Der mögliche Kraftverlust kann weiterhin hervorgerufen werden, falls die Vertiefung oder die Öffnung des Hebels ausschlägt, wobei die Vertiefung oder die Öffnung des Hebels größer wird und damit der Bewegungsspielraum des Hebels erhöht wird.

Um einen Hebel sicher auf einem Wellenende zu fixieren ist es bekannt, das Wellenende als Vierkantprofil auszuführen und das Hebelauge des Hebels dementsprechend ebenfalls vierkantig auszugestalten. Des Weiteren ist bekannt, zwei gegenüberliegende Seiten des Vierkantprofils des Wellenendes mit einer Abschrägung dergestalt zu versehen, dass das Wellenende mit zunehmendem Abstand zur Stirnseite des Wellenendes breiter wird, siehe Fig. 1a-1c. Dadurch wird beim Aufschieben des Hebelauges auf das Wellenende der Hebel festgeklemmt. Allerdings führen die beiden gegenüberliegenden Schrägen zu keiner definierten Klemmung. Sie bilden einen Lagerpunkt, um den der Hebel taumeln kann.

Ferner ist bekannt, wie in der US1921314-A1, das vorherig genannte Vierkantprofil des Wellenendes auf allen vier Seiten mit einer wie oben beschriebenen Schräge zu versehen siehe Fig. 2a-2c. Bei dieser Ausführungsform wird das Hebelauge des Hebels nur im Bereich der Schrägen festgeklemmt. Eine Taumelbewegung des Hebels kann auf diese Weise jedoch nicht vermieden werden.

Aufgabe der Erfindung ist es, die Verbindung zwischen einer Welle und einem Hebel eines Türschließers besonders sicher zu gestalten. Insbesondere soll vermieden werden, dass Taumelbewegungen des Hebels nach dem Eingehen der Verbindung zwischen der Welle und dem Hebel ermöglicht werden.

Diese Aufgabe wird erfindungsgemäß durch eine Welle eines Türschließers mit den Merkmalen gemäß des unabhängigen Anspruches 1 der Patentanmeldung gelöst. Ferner wird erfindungsgemäß diese Aufgabe durch einen Hebel eines Türschließers mit den Merkmalen gemäß des unabhängigen Anspruchs 7 der Patentanmeldung sowie durch einen Türschließer mit den Merkmalen gemäß Anspruch 13 gelöst. Weitere Merkmale und Details der Erfindung ergeben sich aus den Unteransprüchen, der Beschreibung und den beigefügten Zeichnungen. Dabei gelten Merkmale und Details, die im Zusammenhang mit der erfindungsgemäßen Welle eines Türschließers beschrieben sind, selbstverständlich auch im Zusammenhang mit dem erfindungsgemäßen Hebel eines Türschließers sowie dem erfindungsgemäßen Türschließer, und jeweils umgekehrt, so dass bezüglich der Offenbarung zu den einzelnen Erfindungsaspekten stets wechselseitig Bezug genommen wird.

Gemäß einem ersten Aspekt der Erfindung wird die Aufgabe durch eine Welle eines Türschließers der eingangs genannten Art gelöst, wobei zwei benachbarte Seiten des als Vierkantprofil ausgebildeten Wellenendes jeweils eine Abschrägung aufweisen. Dabei sind die Abschrägungen derart ausgebildet, dass der Querschnitt des Wellenendes im Bereich der Abschrägungen in Richtung des stirnseitigen Endes der Welle abnimmt, wobei die beiden verbleibenden Seiten keine Abschrägungen aufweisen. Das Hebelauge ist derart ausgebildet, dass es mit dem als Vierkantprofil ausgebildeten Wellenende einen Formschluss eingeht. Im Bereich der Abschrägungen wird somit das Wellenende diagonal in das Hebelauge gedrückt und dort festgeklemmt. Dadurch bilden die zwei Seiten des Wellenendes, die keine Abschrägung aufweisen, und die daran anliegenden Seiten des Hebelauges einen Formschluss, wodurch ein Taumeln des Hebels um das Wellenende verhindert wird. Das heißt, durch eine derartige Welle eines Türschließers kann ein fester Sitz des Hebels des Türschließers auf der Welle des Türschließers dauerhaft sichergestellt werden. Durch die diagonale Klemmung des Wellenendes im Hebelauge sind die Längsachsen der Welle, und damit des Wellenendes, und des Hebelauges parallel aber leicht versetzt zueinander angeordnet. Die Klemmung erfolgt also nicht symmetrisch um die Achse der Welle, sondern leicht asymmetrisch zu dieser.

Gemäß einer bevorzugten Weiterentwicklung der Erfindung kann bei der Welle vorgesehen sein, dass die Abschrägungen jeweils als ebene Flächen ausgebildet sind. Dadurch wird die Montage erleichtert, da der Druck, der durch die Abschrägungen aufgebaut wird und der das Wellenende diagonal in das Hebelauge klemmt, gleichmäßig erhöht wird. Ferner wird auch die Fertigung des Wellenendes erleichtert, da eine ebene Fläche leichter zu realisieren ist, wie Körper die eine kompliziertere Geometrie aufweisen.

In einer zusätzlichen Ausgestaltung der Erfindung ist bei der Welle vorgesehen, dass die Flächennormale der Fläche der Abschrägung einer Seitenfläche, an der eine Abschrägung vorgesehen ist, und die Flächennormale der gegenüberliegenden Seite des Wellenendes eine Ebene aufspannen, in der die Längsachse der Welle verläuft. Dadurch wird sichergestellt, dass die jeweilige Seite des Hebelauges beim Aufschieben auf das Wellenende über die gesamte Länge gleichzeitig beziehungsweise gleichmäßig mit der Abschrägung in Kontakt kommt. Der Druck, der von der jeweiligen Abschrägung zwischen dem Hebelauge und dem Wellenende aufgebaut wird, wird so möglichst gleichmäßig erzeugt. Ein Verkanten beim Aufschieben des Hebelauges kann so vermieden werden. Durch eine derartige Ausgestaltung der Welle kann eine sehr gut beziehungswiese sehr sicher sitzende Presspassung zwischen dem Wellenende und dem Hebelauge erzielt werden.

Gemäß einer weiteren vorteilhaften Ausgestaltung der Erfindung kann bei der Welle vorgesehen sein, dass die Abschrägungen vom stirnseitigen Wellenende beabstandet sind. Dadurch wird das Hebelauge bei Beginn des Aufschiebevorgangs am Wellenende geführt, und erst durch weiteres Aufschieben in den Bereich der Abschrägungen wird die Klemmung vorgenommen. Alternativ kann vorgesehen sein, dass die Abschrägungen bis zum stirnseitigen Wellenende verlaufen. In dieser Ausführungsform wird von Beginn an der Druck zwischen Hebelauge und Wellenende aufgebaut. Eine besonders starke Klemmwirkung ist somit möglich.

Ferner kann bei der Welle des Türschließers vorgesehen sein, dass die Abschrägungen der beiden benachbarten Seiten einen identischen Abstand zum Wellenende oder dass die Abschrägungen der beiden Seiten identische Neigungen bezogen auf die Längsachse der Welle aufweisen. In einer besonders bevorzugten Weiterentwicklung der Erfindung ist bei der Welle vorgesehen, dass der Abstand der Abschrägungen der beiden benachbarten Seiten zum Wellenende und die Neigungen der Abschrägungen der beiden Seiten bezogen auf die Längsachse identisch sind. Damit weisen die beiden benachbarten Seiten des Wellenendes identische Abschrägungen auf. Dadurch ist sichergestellt, dass die Klemmung des Wellenendes in das Hebelauge in alle Richtungen gleich stark ausgebildet ist. Des Weiteren wird durch die identische Ausführung der Abschrägungen an den beiden benachbarten Seiten die Fertigung des Bauteils erleichtert.

Zusätzlich kann bei der Welle des Türschließers vorgesehen sein, dass die Ecken der als Vierkantprofil ausgebildeten Welle abgeschrägt oder abgerundet ausgestaltet sind. Dadurch wird das Einführen des Wellenendes in das Hebelauge erleichtert, ein mögliches Verkanten zwischen den Ecken des Vierkantprofils und den Ecken des Hebelauges wird vermieden.

Gemäß eines zweiten Aspektes der Erfindung wird die Aufgabe durch einen Hebel eines Türschließers gelöst, wobei der Hebel ein Hebelauge zur formschlüssigen Aufnahme eines als Vierkantprofil ausgebildeten Wellenendes einer Welle des Türschließers aufweist. Ferner ist bei dem Hebel vorgesehen, dass zwei benachbarte Seiten des Hebelauges jeweils eine Abschrägung aufweisen, die derart ausgebildet sind, dass der Querschnitt des Hebelauges im Bereich der Abschrägungen in Richtung der Öffnung des Hebelauges zunimmt, wobei die beiden verbleibenden Seiten des Hebelauges an den zwei Seiten des Wellenendes anliegen, die keine Abschrägung aufweisen, und einen Formschluss bilden. Durch diese Ausgestaltung des Hebelauges wird das als Vierkantprofil ausgeformte Wellenende diagonal in das Hebelauge gedrückt, wodurch ein fester Sitz gewährleistet wird. Ein Taumeln des Hebels kann so sicher vermieden werden.

Gemäß einer weiteren vorteilhaften Ausgestaltung der Erfindung sind die Abschrägungen, die an zwei benachbarten Seiten des Hebelauges angebracht sind, jeweils als ebene Flächen ausgebildet. Dadurch wird zum einen die Montage erleichtert, da durch die ebenen Flächen der Anpressdruck der durch die Abschrägungen auf das Wellenende ausgeübt wird gleichmäßig zunimmt, zum anderen wird durch diese einfache geometrische Form der Abschrägungen die Herstellung des Hebelauges erleichtert.

Ferner kann vorteilhafterweise bei dem Hebel vorgesehen sein, dass die Flächen der Abschrägungen derart ausgestaltet sind, dass die Flächennormale der Fläche der Abschrägung einer Seitenfläche, an der eine Abschrägung vorgesehen ist, und die Flächennormale der gegenüberliegenden Seite des Hebelauges eine Ebene aufspannen, in der die Längsachse des Hebelauges verläuft. Damit verläuft der Beginn der Abschrägung jeweils auf einer Höhe bezüglich der Längsachse des Hebelauges. Der Druck, der beim Einschieben des Wellenendes in das Hebelauge auf das Wellenende wirkt und dieses diagonal in das Hebelauge drückt, wird dadurch gleichmäßig aufgebaut. Ein Verkanten der beiden Bauteile bei der Montage wird so vermieden.

In einer weiteren bevorzugten Ausbildung der Erfindung können bei dem Hebel die Abschrägungen von der Öffnung des Hebelauges beabstandet sein. Dadurch wirkt der Bereich des Hebelauges, der direkt an die Öffnung anschließt, als Führung für das Wellenende. Im Bereich der Abschrägungen wird dann die Klemmung durch die Abschrägung bewirkt. Alternativ können die Abschrägungen bis zur Öffnung des Hebelauges verlaufen. In dieser Ausführungsform wird umgehend nach Beginn der Montage des Wellenendes und des Hebelauges der Anpressdruck aufgebaut, wodurch ein sehr sicherer Halt erreicht werden kann.

Ferner können die Abschrägungen der beiden Seiten des Hebelauges einen identischen Abstand zur Öffnung des Hebelauges aufweisen oder die Neigungen der Abschrägungen der beiden Seiten können identische Neigungen bezogen auf die Längsachse des Hebelauges aufweisen. In einer besonders bevorzugten Ausgestaltung der Erfindung sind bei dem Hebel sowohl die Abstände der Abschrägungen zur Öffnung des Hebelauges als auch die Neigungen der Abschrägungen bezogen auf die Längsachse des Hebelauges identisch. Dies erleichtert die Montage der beiden Komponenten, da beide Abschrägungen auf derselben Höhe bezüglich der Längsachse des Hebelauges beginnen. Auch üben beiden Abschrägungen auf das Wellenende denselben Druck aus, so dass der resultierende Gesamtdruck gleichmäßig auf die beiden Seiten des Hebelauges, die keine Abschrägungen aufweisen, wirkt. Das Wellenende wird so besonders sicher im Hebelauge festgeklemmt und ein Taumeln des Hebels um das Wellendende der Welle wird zuverlässig verhindert.

Gemäß einer weiteren bevorzugten Weiterbildung der Erfindung kann vorgesehen sein, dass der Hebel als eine Klinke, als ein Gestänge, als ein Scherengestänge oder als eine Gleitstange ausgebildet. Ein vielseitiger Einsatz der Erfindung bei verschiedenen Mechanismen, insbesondere bei Fenstern und Türen, ist somit möglich.

Gemäß einem letzten Aspekt der Erfindung wird die Aufgabe durch einen Türschließer, der wenigstens eine Welle mit einem als Vierkantprofil ausgebildeten Wellenende und wenigstens einen Hebel aufweist, der mit diesem Wellenende in Wirkverbindung steht, wobei die Welle und/oder der Hebel gemäß einer der zuvor genannten Ausführungsvarianten ausgestaltet ist. Durch die Verwendung einer Welle beziehungsweise eines Hebels, wobei mindestens eins der Bauteile erfindungsgemäß ausgestaltet ist, kann ein fester Sitz des als Vierkant ausgeformten Wellenendes im Hebelauge sichergestellt werden. Ein Taumeln des Hebels wird vermieden, wodurch eine hohe, insbesondere nahezu hundertprozentige, Kraftübertragung von der Welle auf den Hebel beziehungsweise von dem Hebel auf die Welle gewährleistet wird.

In einer weiteren bevorzugten Ausgestaltung der Erfindung ist der Türschließer Teil eines Drehtürantriebes zum Betätigen einer Drehtür oder Teil einer verschwenkbaren Tür oder eines verschwenkbaren Fensters. Durch die Verwendung eines erfindungsgemäßen Türschließers lässt sich sowohl bei Türen, als auch bei Fenstern ein sicherer Betrieb gewährleisten, da eine Beeinträchtigung durch ein Taumeln eines Wellenendes in einem Hebelauge vermieden wird.

Die beigefügten Figuren und die Figurenbeschreibung dienen dem besseren Verständnis der erfindungsgemäßen Welle, des erfindungsgemäßen Hebels beziehungsweise des erfindungsgemäßen Türschließers. Gegenstände oder Teile von Gegenständen, die im Wesentlichen gleich oder ähnlich sind, sind mit denselben Bezugszeichen versehen. Die Figuren sind lediglich eine schematische Darstellung einer möglichen Ausführungsform der Erfindung. Dabei zeigen:
- Fig. 1a, 1b, 1c: in Projektionen eine Ausführungsvariante eines Wellenendes eines Türschließers gemäß des Standes der Technik;
- Fig. 2a, 2b, 2c: in Projektionen eine weitere Ausführungsvariante eines Wellenendes eines Türschließers gemäß des Stands der Technik;
- Fig. 3a, 3b, 3c: in Projektionen eine Ausführungsvariante eines Wellenendes eines Türschließers, das gemäß des erfindungsgemäßen Konstruktionsbetrieb ausgebildet ist.

Die Fig. 1a-1c zeigen schematisch in Projektionsdarstellungen eine Ausführungsvariante eines als Vierkantprofil ausgeführten Wellenendes 1 eines Türschließers 10 gemäß dem Stand der Technik. In dieser Ausführungsvariante sind zwei gegenüberliegende Seiten 2 des Wellenendes 1 mit einer Abschrägung 5 versehen. Die beiden anderen Seiten 3, die sich ebenfalls gegenüber liegen, tragen keine Abschrägung. Das Wellenende 1 ist zusätzlich mit abgeschrägten Ecken 4 versehen.

In den Fig. 2a-2c ist ein Wellenende 1 eines Türschließers 10 gezeigt, das gemäß eines weiteren Standes der Technik ausgebildet ist. Gemäß dieser Ausfertigung weist das Wellenende 1 an allen vier Seiten 2 Abschrägungen 5 auf. Auch in dieser Ausführungsform weist das Wellenende 1 abgeschrägte Ecken 4 auf.

Die Fig. 3a-3c zeigen ein Wellenende 1 eines Türschließers 10, das gemäß dem erfindungsgemäßen Konstruktionsprinzip ausgebildet ist. Dabei sind zwei benachbarte Seiten 2 mit Abschrägungen 5 versehen. Die beiden verbleibenden Seiten 3 sind ebenfalls benachbart. In diesem Ausführungsbeispiel der Welle weist das Wellenende abgeschrägte Ecken 4 auf. Die Fig. 3a zeigt dabei einen Schnitt senkrecht zur Achse der Welle 6. Die Abschrägungen 5 befinden sich an den benachbarten Seiten 2. Die ebenfalls benachbarten Seiten 3 weisen keine Abschrägungen auf. Die abgeschrägten Ecken 4 des Wellenendes 1 sind deutlich zu erkennen. Die Fig. 3b und 3c zeigen Projektionen beziehungsweise Seitenansichten des Wellenendes 1 der Welle 6, jeweils senkrecht zur Längsachse 7 der Welle 6 und einer der Seiten 3 ohne Abschrägung 5. Deutlich sichtbar ist dabei, dass die Abschrägungen 5 derart ausgebildet sind, dass der Querschnitt des Wellenendes 1 im Bereich der Abschrägungen 5 in Richtung des stirnseitigen Endes der Welle 6 abnimmt. Das nicht dargestellte Hebelauge ist derart ausgebildet, dass es mit dem als Vierkantprofil ausgebildeten Wellenende 1 einen Formschluss eingeht. Da die beiden mit Abschrägungen 5 versehenen Seiten 2 benachbart sind, kann im Bereich der Abschrägungen 5 das Wellenende 1 diagonal in ein entsprechendes Hebelauge gedrückt und dort sicher festgeklemmt werden. Dadurch bilden die zwei Seiten 3 des Wellenendes 1, die keine Abschrägung 5 aufweisen, und die daran anliegenden Seiten des Hebelauges einen Formschluss, wodurch ein Taumeln des Hebels um das Wellenende 1 verhindert wird. Das heißt, durch eine derartige Welle 6 eines Türschließers kann ein fester Sitz eines Hebels des Türschließers auf der Welle 6 des Türschließers dauerhaft sichergestellt werden. In den Fig. 3b und 3c ist das stirnseitige Ende 8 des Wellenendes 1 der Welle 6 gezeigt. Zu dem stirnseitigen Ende 8 nimmt im Bereich der Abschrägungen der Querschnitt des Wellenendes 1 ab.

### Bezeichnungsliste

- 1: Wellenende der Welle
- 2: Seite eines Wellenendes mit Abschrägung
- 3: Seite eines Wellenendes ohne Abschrägung
- 4: Abgeschrägte Ecke am Wellenende
- 5: Abschrägung
- 6: Welle
- 7: Längsachse der Welle
- 8: Stirnseitiges Ende des Wellenendes

## Patentansprüche

1. Welle (6) eines Türschließers, aufweisend wenigstens ein Wellenende (1), das zum formschlüssigen Eingriff in ein Hebelauge eines Hebels des Türschließers ausgebildet ist, wobei das wenigstens eine Wellenende (1) ein Vierkantprofil aufweist, wobei zwei benachbarte Seiten (2) des Wellenendes (1) jeweils eine Abschrägung (5) aufweisen, die derart ausgebildet sind, dass der Querschnitt des Wellenendes (1) im Bereich der Abschrägungen (5) in Richtung des stirnseitigen Endes (8) der Welle (6) abnimmt, **dadurch gekennzeichnet, dass** die beiden verbleibenden Seiten keine Abschrägungen aufweisen.

2. Welle (6) eines Türschließers nach Anspruch 1, **dadurch gekennzeichnet, dass** jede Abschrägung (5) als ebene Fläche ausgebildet ist.

3. Welle (6) eines Türschließers nach Anspruch 2, **dadurch gekennzeichnet, dass** die Flächennormale der Fläche der Abschrägung (5) einer Seitenfläche (2), an der eine Abschrägung (5) vorgesehen ist, und die Flächennormale der gegenüberliegenden Seite (3) des Wellenendes (1) eine Ebene aufspannen, in der die Längsachse (7) der Welle (6) verläuft.

4. Welle (6) eines Türschließers nach einem der Ansprüche 1 bis 3, **dadurch gekennzeichnet, dass** die Abschrägungen (5) vom stirnseitigen Ende der Welle (6) beabstandet oder bis zum stirnseitigen Ende (8) der Welle (6) verlaufend sind.

5. Welle (6) eines Türschließers nach einem der vorherigen Ansprüche 1 bis 4, **dadurch gekennzeichnet, dass** die Abschrägungen (5) der beiden benachbarten Seiten (2) einen identischen Abstand zum stirnseitigen Ende (8) der Welle (6) und/oder dass die Abschrägungen (5) der beiden Seiten (2) identische Neigungen bezogen auf die Längsachse (7) der Welle (6) aufweisen.

6. Welle (6) eines Türschließers nach einem der vorherigen Ansprüche 1 bis 5, **dadurch gekennzeichnet, dass** die Ecken (4) des als Vierkantprofil ausgebildeten Wellenendes (1) abgeschrägt oder abgerundet ausgestaltet sind.

7. Hebel eines Türschließers, aufweisend ein Hebelauge zur formschlüssigen Aufnahme eines als Vierkantprofil ausgebildeten Wellenendes (1) einer Welle (6) des Türschließers, wobei zwei benachbarte Seiten des Hebelauges jeweils eine Abschrägung aufweisen, die derart ausgebildet sind, dass der Querschnitt des Hebelauges im Bereich der Abschrägungen in Richtung der Öffnung des Hebelauges zunimmt, **dadurch gekennzeichnet, dass** die beiden verbleibenden Seiten des Hebelauges an den zwei Seiten des Wellenendes (1) anliegen, die keine Abschrägung aufweisen, und einen Formschluss bilden.

8. Hebel eines Türschließers nach Anspruch 7, **dadurch gekennzeichnet, dass** jede Abschrägung als ebene Fläche ausgebildet ist.

9. Hebel eines Türschließers nach Anspruch 8, **dadurch gekennzeichnet, dass** die Flächennormale der Fläche der Abschrägung einer Seitenfläche, an der eine Abschrägung vorgesehen ist, und die Flächennormale der gegenüberliegenden Seite des Hebelauges eine Ebene aufspannen, in der die Längsachse des Hebelauges verläuft.

10. Hebel eines Türschließers nach einem der Ansprüche 7 bis 9, **dadurch gekennzeichnet, dass** die Abschrägungen von der Öffnung des Hebelauges beabstandet oder bis zur Öffnung des Hebelauges verlaufend sind.

11. Hebel eines Türschließers nach einem der vorherigen Ansprüche 7 bis 10, **dadurch gekennzeichnet, dass** die Abschrägungen der beiden benachbarten Seiten einen identischen Abstand zur Öffnung des Hebelauges und/oder dass die Abschrägungen der beiden benachbarten Seiten identische Neigungen bezogen auf die Längsachse des Hebelauges aufweisen.

12. Hebel eines Türschließers nach einem der vorherigen Ansprüche 7 bis 11, **dadurch gekennzeichnet, dass** der Hebel als eine Klinke, als ein Gestänge, als ein Scherengestänge oder als eine Gleitstange ausgebildet ist.

13. Türschließer, aufweisend wenigstens eine Welle (6) mit einem als Vierkantprofil ausgebildeten Wellenende (1) und wenigstens einen Hebel, der mit diesem Wellenende (1) in Wirkverbindung steht, **dadurch gekennzeichnet, dass** das Wellenende (1) nach einem der Ansprüche 1 bis 6 und/oder der Hebel nach einem der Ansprüche 7 bis 12 ausgebildet ist/sind.

14. Türschließer nach Anspruch 13, **dadurch gekennzeichnet, dass** der Türschließer Teil eines Drehtürantriebes zum Betätigen einer Drehtür oder Teil einer verschwenkbaren Tür oder eines verschwenkbaren Fensters ist.

## Claims

1. A shaft (6) of a door closer, including at least one shaft end (1), which is configured for positive engagement with a lever eye of a lever of the door closer, wherein the at least one shaft end (1) includes a square profile, wherein two neighbouring sides (2) of the shaft end (1) respectively include one chamfer (5), which are configured in such a way, that the cross-section of the shaft end (1) decreases in the area of the chamfers (5) in the direction of the front side end (8) of the shaft (6), **characterized in that** the two remaining sides do not include any chamfers.

2. The shaft (6) of a door closer according to claim 1, **characterized in that** each chamfer (5) is configured as a flat surface.

3. The shaft (6) of a door closer according to claim 2, **characterized in that** the surface normal of the surface of the chamfer (5) of one lateral surface (2), at which a chamfer (5) is provided, and the surface normal of the opposite side (3) of the shaft end (1) span a plane, in which extends the longitudinal axis (7) of the shaft (6).

4. The shaft (6) of a door closer according to any of the claims 1 to 3, **characterized in that** the chamfers (5) are spaced apart from frontal side ends of the shaft (6) or extend as far as to the frontal side end (8) of the shaft (6).

5. The shaft (6) of a door closer according to any of the preceding claims 1 to 4, **characterized in that** the chamfers (5) of the two neighbouring sides (2) have an identical distance to the frontal side end (8) of the shaft (6) and/or **in that** the chamfers (5) of the two sides (2) have identical gradients with regard to the longitudinal axis (7) of the shaft (6).

6. The shaft (6) of a door closer according to any of the preceding claims 1 to 5, **characterized in that** the corners (4) of the shaft end (1), which is configured as a square profile, are configured to be chamfered or to be rounded.

7. A lever of a door closer, including a lever eye for positive engagement of a shaft end (1) of a shaft (6) of the door closer, which shaft end is configured as a square profile, wherein two neighbouring sides of the lever eye respectively include one chamfer, which are configured in such a way that the cross-section of the lever eye in the area of the chamfers increases in the direction of the opening of the lever eye, **characterized in that** the two remaining sides of the lever eye bear against the two sides of the shaft end (1), which do not include chamfers, and build a form closure.

8. The lever of a door closer according to claim 7, **characterized in that** each chamfer is configured as a flat surface.

9. The lever of a door closer according to claim 8, **characterized in that** the surface normal of the surface of the chamfer of one lateral surface, at which a chamfer is provided, and the surface normal of the opposite side of the lever eye span a plane, in which extends the longitudinal axis of the lever eye.

10. The lever of a door closer according to any of the claims 7 to 9, **characterized in that** the chamfers are spaced apart from the opening of the lever eye or extend as far as to the opening of the lever eye.

11. The lever of a door closer according to any of the preceding claims 7 to 10, **characterized in that** the chamfers of the two neighbouring sides have an identical distance to the opening of the lever eye and/or **in that** the chamfers of the two neighbouring sides have identical gradients with regard to the longitudinal axis of the lever eye.

12. The lever of a door closer according to any of the preceding claims 7 to 11, **characterized in that** the lever is configured as a handle, as an arm assembly, as a scissor arm assembly or as a sliding rod.

13. A door closer including at least one shaft (6) with a shaft end (1), which is configured as a square profile, and at least one lever, which is in operative connection with said shaft end (1), **characterized in that** the shaft end (1) is configured according to any of the claims 1 to 6 and/or the lever is/are configured according to any of the claims 7 to 12.

14. The door closer according to claim 13, **characterized in that** the door closer is a part of a swing door drive for operating a swing door or a part of a pivotable door or of a pivotable window.

## Revendications

1. Arbre (6) d'un ouvre-porte, comprenant au moins une extrémité d'arbre (1), laquelle est aménagée pour l'engagement par la forme dans un oeillet de levier d'un levier de l'ouvre-porte, dans lequel ledit au moins une extrémité d'arbre (1) comprend un profilé carré, dans lequel deux faces avoisinantes (2) de l'extrémité d'arbre (1) comprennent respectivement un chanfrein (5), lesquelles sont réalisées de telle façon que la coupe transversale de l'extrémité d'arbre (1) dans la région des chanfreins (5) diminue en direction de l'extrémité de la face frontale (8) de l'arbre (6), **caractérisé en ce que** les deux autres faces ne comprennent pas de chanfreins.

2. Arbre (6) d'un ouvre-porte selon la revendication 1, **caractérisé en ce que** chaque chanfrein (5) est aménagé comme surface plane.

3. Arbre (6) d'un ouvre-porte selon la revendication 2, **caractérisé en ce qu'**un plan s'étend entre la normale à la surface de la surface du chanfrein (5) d'une surface latérale (2) sur laquelle un chanfrein (5) est prévu, et la normale à la surface de la face opposée (3) de l'extrémité d'arbre (1) dans lequel s'étend l'axe longitudinal (7) de l'arbre (6).

4. Arbre (6) d'un ouvre-porte selon l'une des revendications 1 à 3, **caractérisé en ce que** les chanfreins (5) sont espacés de l'extrémité de la face frontale de l'arbre (6) ou s'étendent jusqu'à l'extrémité de la face frontale (8) de l'arbre (6).

5. Arbre (6) d'un ouvre-porte selon l'une des revendications 1 à 4, **caractérisé en ce que** les chanfreins (5) des deux faces avoisinantes (2) ont une distance identique à l'extrémité de la face frontale (8) de l'arbre (6) et/ou **en ce que** les chanfreins (5) des deux faces (2) ont des inclinaisons identiques par rapport à l'axe longitudinal (7) de l'arbre (6).

6. Arbre (6) d'un ouvre-porte selon l'une des revendications 1 à 5, **caractérisé en ce que** les bouts (4) de l'extrémité d'arbre (1), qui est aménagée comme profilé carré, sont aménagés de façon chanfreinée ou arrondie.

7. Levier d'un ouvre-porte, comprenant un oeillet de levier pour l'engagement par la forme d'une extrémité d'arbre (1), aménagée comme profilé carré, d'un arbre (6) de l'ouvre-porte, dans lequel deux faces avoisinantes de l'oeillet de lever comprennent respectivement un chanfrein, lesquelles sont aménagées de telle façon que la coupe transversale de l'oeillet de levier augmente dans la région des chanfreins en direction de l'ouverture de l'oeillet de levier, **caractérisé en ce que** les deux autres faces de l'oeillet de levier sont plaquées contre les deux faces de l'extrémité d'arbre (1), qui ne comprennent pas de chanfreins, et constituent un engagement par la forme.

8. Levier d'un ouvre-porte selon la revendication 7, **caractérisé en ce que** chaque chanfrein est aménagé comme surface plane.

9. Levier d'un ouvre-porte selon la revendication 8, **caractérisé en ce qu'**un plan s'étend entre la normale à la surface de la surface du chanfrein d'une surface latérale, sur laquelle un chanfrein est prévu, et la normale à la surface de la face opposée de l'oeillet de levier, dans lequel plan s'étend l'axe longitudinal de l'oeillet de levier.

10. Levier d'un ouvre-porte selon l'une des revendications 7 à 9, **caractérisé en ce que** les chanfreins sont espacés de l'ouverture de l'oeillet de levier ou s'étendent jusqu'à l'ouverture de l'oeillet de levier.

11. Levier d'un ouvre-porte selon l'une des revendications précédentes 7 à 10, **caractérisé en ce que** les chanfreins des deux faces avoisinantes ont une distance identique à l'ouverture de l'oeillet de levier et/ou **en ce que** les chanfreins des deux faces avoisinantes ont des inclinaisons identiques par rapport à l'axe longitudinal de l'oeillet de levier.

12. Levier d'un ouvre-porte selon l'une des revendications précédentes 7 à 11, **caractérisé en ce que** le levier est aménagée comme manette, comme des tringles, comme des tringles en ciseau ou comme une glissière.

13. Ferme-porte comprenant au moins un arbre (6) avec une extrémité d'arbre (1) aménagée comme profilé carré, et au moins un levier, lequel est en connexion opérationnelle avec ladite extrémité d'arbre (1), **caractérisé en ce que** l'extrémité d'arbre (1) est aménagée selon l'une des revendications 1 à 6 et/ou le levier est aménagé selon l'une des revendications 7 à 12.

14. Ferme-porte selon la revendication 13, **caractérisé en ce que** le ferme-porte est une composante d'un entraînement de porte tournante pour actionner une porte tournante ou une composante d'une porte pivotante ou d'une fenêtre pivotante.
